# EUROPÄISCHE PATENTSCHRIFT

(11) **EP 0 002 685 B1**
(45) Veröffentlichungstag und Bekanntmachung des Hinweises auf die Patenterteilung: **06.08.1980**
(21) Anmeldenummer: 78101559.9
(22) Anmeldetag: 04.12.1978
(51) Int. Cl.: H01H 33/91, H01H 33/18

(54) **Druckgasschalter**
Fluid-blast circuit breaker
Disjoncteur à gaz comprimé

(30) Priorität: 30.12.1977 DE 2759267
(43) Veröffentlichungstag der Anmeldung: 11.07.1979
(73) Patentinhaber: SIEMENS AKTIENGESELLSCHAFT, 80333 München (DE)
(72) Erfinder: Zückler, Karl, D-1000 Berlin 13 (DE)

## Beschreibung

Die Erfindung betrifft einen Druckgasschalter mit einem in einer gasgefüllten Schaltkammer angeordnetem beweglichen Schaltstück und einem in Ausschaltrichtung federbelastetem Gegenschaltstück das bei Beginn der Ausschaltbewegung des beweglichen Schaltstuckes diesem nachläuft, und bei dem der Innenraum der Schaltkammer von einer Wand unterteilt ist, deren Mittelöffnung vom beweglichen Schaltstück durchsetzt ist und außerdem eine zweite bewegliche Wand enthält, durch deren der Ausschaltbewegung folgende Bewegung das sich zwischen der beweglichen und der stehenden Wand befindliche Gas komprimiert wird.

Ein derartiger Druckgasschalter ist aus den Fig. 4 und 5 der US-PS 3 985 988 bekannt. Bei diesem trägt das bewegliche Schaltstück eine mit ihm verbundene bewegliche Wand, durch welche bei der Ausschaltbewegung das sich zwischen der beweglichen Wand und der stehenden Wand befindliche Gas komprimiert wird. Die dabei entstehende Gasströmung bebläst den zwischen den Schaltstücken stehenden Lichtbogen und erleichtert seine Unterbrechung. Hierbei muß die von dem Antrieb ausgeübte Kraft, durch welche die Ausschaltbewegung hervorgerufen wird, noch zusätzlich die zur Komprimierung des Gases erforderliche Kraft aufbringen. Der Antrieb muß also sowohl für die Auslösung der Bewegung als auch für die Komprimierung des Gases dimensioniert sein.

Ferner ist es aus der DE-OS 23 49 246 bekannt, bei einem Druckgasschalter die Löschgasströmung durch einen im Verlauf der Ausschalthandlung gezogenen Hilfslichtbogen in Gang zu setzen. Diese bebläst den zwischen dem beweglichen Schaltstück und dem Gegenschaltstück gezogenen Lichtbogen. Daher ist die Löschgasströmung abhängig vom abzuschaltenden Strom bzw. den über den Lichtbogen fließenden Strom.

Bei einem anderen, in der US-PS 2280321 beschriebenen Druckgasschalter ist das Gegenschaltstück zum beweglichen Schaltstück in Ausschaltrichtung federbelastet und läuft dadurch bei Beginn der Ausschaltbewegung des beweglichen Schaltstückes diesem nach, bis ein am Gegenschaltstück befindlicher Kolben an der Stirnwand seines ihn umgebenden Zylinders zur Anlage gelangt. Diese Stirnwand trennt aber den Zylinder von der eigentlichen Schaltkammer, so daß in dieser keine Gaskomprimierung eintritt, wenn das Gegenschaltstück dem beweglichen Schaltstück nachläuft. Die Löschung des Lichtbogens wird also durch die Bewegung des mit dem Gegenschaltstück verbundenen Kolbens nicht beeinflußt.

In der FR-OS 22 85 700 ist ein weiterer Schalter beschrieben, dessen Schaltkammer mit Schwefelhexafluorid gefüllt ist. Hier ist das eine Schaltstück feststehend ausgebildet. Das bewegliche Schaltstück ist durch eine Feder in Einschaltrichtung federbelastet, um in Einschaltstellung den Kontakt zwischen parallel zu den eigentlichen Schaltstücken liegenden Lichtbogenkontakten zu gewährleisten. Die vom Antrieb des Schalters durchgeführte Ausschaltbewegung erfolgt gegen die Kraft dieser Feder, die bei der Ausschaltbewegung zusammengepreßt wird. Das bewegliche Schaltstück trägt einen Kolben, der sich bei der Ausschaltbewegung abwärts bewegt und das in einem das Schaltstück umgebenden Zylinder enthaltene Gas komprimiert. Dieses wird durch Öffnungen des beweglichen Schaltstückes an dessen Stirnfläche herausgedrückt, so daß es den zwischen den Schaltstücken entstandenen Lichtbogen bebläst und diesen auf die besonderen Lichtbogenkontakte treibt. Da außerdem eine das stehende Schaltstück umgebende Spule vorhanden ist, unterliegt der Lichtbogen zusätzlich zur Blaswirkung des komprimierten Gases noch einer magnetischen Beblasung, so daß seine Löschung vereinfacht ist. Auch hier wird die Komprimierung des Gases durch den Antrieb des beweglichen Schaltstückes hervorgerufen, der also zusätzlich zu der Ausschaltbewegung die Komprimierungsarbeit für das Gas und die Arbeit für das Zusammenpressen der das Schaltstück belastenden Feder aufbringen muß.

Der Erfindung liegt die Aufgabe zugrunde, einen Druckgasschalter der eingangs genannten Art anzugeben, bei dem die Löschgasströmung unabhängig vom Strom und unabhängig vom Antrieb des Schalters ausgelöst wird.

Nach der Erfindung wird dies dadurch gelöst, daß die bewegliche Wand aus einem in Ausschaltrichtung federbelasteten, eine Stirnseite der Schaltkammer bildenden Kolben besteht, der das Gegenschaltstück trägt. Die Bewegung dieses Kolbens wird bei Wegfall des Gegendruckes des in Einschaltstellung anliegenden beweglichen Schaltstückes allein durch die Federbelastung bewirkt, wobei die Feder außerdem noch die zur Komprimierung des zwischen dem Kolben und der stehenden Wand in der Schaltkammer befindlichen Gases erforderliche Arbeit leistet. Der Antrieb des beweglichen Schaltstückes ist also von dieser Komprimierungsarbeit entlastet. Da außerdem die bewegliche Wand eine Stirnseite der Schaltkammer bildet, liegt die Feder nicht in dem gasgefüllten Raum der Schaltkammer, so daß ihre der zu leistenden Gesamtarbeit entsprechende Dimensionierung keinerlei Schwierigkeiten bereitet.

Es ist vorteilhaft, bei dem Druckgasschalter nach der Erfindung das Gegenschaltstück von einer vom Ausschaltstrom nach der galvanischen Trennung vom beweglichen Schaltstück durchflossenen ersten Spule zu umgeben, der eine weitere mit dem beweglichen Schaltstück angetriebene, vom Ausschaltstrom durchflossene Spule entgegengeschaltet ist. Dadurch läßt sich ein Magnetfeld zur Beblasung des Lichtbogens günstig ausbilden, so daß die Löschbedingungen und damit die .Abschaltbedingungen hoher Ströme begünstigt sind. Das Vorsehen von zwei derartigen Spulen um beide Schaltstücke eines Schalters ist an sich aus der US-PS 3 858 015 und der DE-PS 646 031 bekannt. Dort ist auch die Möglichkeit beschrieben, eine derartige Spule von einem spiralisch geschlitzten hohlzylindrischen Teil des Schaltstückes zu bilden.

Anhand der Zeichnung sind Ausführungsbeispiele der Erfindung beschrieben und die Wirkungsweise erläutert.

In Fig. 1 ist ein Druckgasschalter nach der Erfindung schematisch im Schnitt dargestellt.

Die Fig. 2 zeigt schematisch eine zweite Ausführungsform eines Druckgasschalters nach der Erfindung in geschnittener Darstellung.

Der in Fig. 1 dargestellte Druckgasschalter weist eine hohlzylindrische, beispielsweise aus Porzellan bestehende Schaltkammer 1 auf, in deren Innenraum 2 als gasförmiges Lösch- und Isoliermittel Schwefelhexafluorid eingefüllt ist. Zentrisch im Innenraum ist ein bewegliches Schaltstück 3 vorgesehen, das mit einem Gegenschaltstück 4 zusammenwirkt. Das Gegenschaltstück 4 ist elektrisch über ein Stromband 5 mit einem Anschluß 6 verbunden. Der Anschluß 6 sitzt auf einer die Schaltkammer 1 stirnseitig verschließenden Kappe 7. Die Kappe 7 hat einen in den Innenraum 2 gerichteten rohrförmigen Träger 8, der zumindest teilweise aus isolierendem Material besteht und eine die Schaltkammer 1 unterteilende Wand 9 haltert. Die Wand 9 trägt ihrerseits eine Düse 10, die das bewegliche Schaltstück 3 in der Einschaltstellung umfaßt.

Der Träger 8 ist teilweise als Zylinder ausgebildet, in dem ein Kolben 11 hin und her beweglich geführt ist. Der Kolben ist in Ausschaltrichtung von Federn 12 belastet, die sich gegen die Kappe 7 abstützen. Der Kolben trägt das Gegenschaltstück 4, das in der Einschaltstellung die rechts der Mittellinie 13 und in der Ausschaltstellung die links der Mittellinie 13 gezeichnete Position einnimmt.

Wenn das bewegliche Schaltstück 3 aufgrund eines Ausschaltkommandos in Pfeilrichtung 14 in die Ausschaltstellung überführt wird, läuft das Gegenschaltstück 4 und der federbelastete Kolben 11 dem beweglichen Schaltstück 3 eine bestimmte Strecke nach. Dabei wird das zwischen der Stirnseite 15 des Kolbens 11 und der Wand 9 befindliche Gas vorkomprimiert, bis die galvanische Trennung zwischen den Schaltstücken 3, 4 erfolgt. Der dabei gezogene Lichtbogen wird von dem komprimierten Gas bespült und gekühlt. Das Schaltstück 3 wird im Verlauf der Ausschaltbewegung weiter nach unten gezogen, bis es die Düse 10 verläßt, so daß der im Raum zwischen dem Kolben 11 und der Wand 9 brennende Lichtbogen infolge der durch den brennenden Lichtbogen bewirkten Druckerhöhung eine Löschgasströmung durch die Düse 10 in Gang setzt.

Bei dem in Fig. 2 dargestellten Ausführungsbeispiel, bei dem gleiche Teile mit gleichen Bezugszeichen versehen sind, ist das Gegenschaltstück 4 von einer Spule 16 umgeben, die nach der galvanischen Trennung des beweglichen Schaltstückes 3 vom Gegenschaltstück 4 vom Strom durchflossen ist und ein Magnetfeld zur zusätzlichen Beblasung des Lichtbogens ergibt. Das Schaltstück 3 ist im Bereich seines freien Endes 3a in einer zylindrischen Schraubenlinie geschlitzt, so daß es eine zweite Spule bildet, die vom Ausschaltstrom, d. h. vom Lichtbogenstrom, durchflossen ist. Diese zweite Spule 17 ist der ersten Spule 16 entgegengeschaltet.

Ersichtlich ist die erste Spule 16 von einem spiralig geschlitzten Hohlzylinder gebildet, der aus elektrisch leitendem Material besteht und mit dem Kolben 11 starr verbunden ist. Die Spule 17 ist von einem spiralig geschlitzten hohlzylindrischen Teil des beweglichen Schaltstückes 3 gebildet. Im Innern des hohlzylindrischen Teiles des beweglichen Schaltstückes 3 ist ein ferromagnetischer Körper 18 angeordnet, der zu einer Verstärkung des magnetischen Feldes beiträgt. Die Stirnflächen 19, 20 der Spulen 16, 17 tragen Abbrandelektroden 21, die eine hohe Verschleißfestigkeit unter Lichtbogenbeanspruchung gewährleisten.

Die erfindungsgemäße Ausführungsform des Druckgasschalters ist besonders für hohe Unterbrechungsspannungen und bei kleinen Antriebskräften geeignet. Sie vereinigt die Vorteile der Druckgasschalter mit stromabhängiger und stromunabhängiger Löschgasströmung.

## Patentansprüche

1. Druckgasschalter mit einem in einer gasgefüllten Schaltkammer (1) angeordnetem beweglichen Schaltstück (3) und einem in Ausschaltrichtung federbelasteten Gegenschaltstück (4), das bei Beginn der Ausschaltbewegung des beweglichen Schaltstückes (3) diesem nachläuft, und bei dem der Innenraum (2) der Schaltkammer (1) von einer Wand (9) unterteilt ist, deren Mittelöffnung vom beweglichen Schaltstück (3) durchsetzt ist, und außerdem eine zweite bewegliche Wand enthält, durch deren der Ausschaltbewegung folgende Bewegung das sich zwischen der beweglichen und der stehenden Wand (9) befindliche Gas komprimiert wird, dadurch gekennzeichnet, daß die bewegliche Wand aus einem in Ausschaltrichtung federbelasteten, eine Stirnseite der Schaltkammer (1) bildenden Kolben (11) besteht, der das Gegenschaltstück (4) trägt.

2. Druckgasschalter nach Anspruch 1, dadurch gekennzeichnet, daß das Gegenschaltstück (4) von einer vom Ausschaltstrom nach der galvanischen Trennung vom beweglichen Schaltstück (3) durchflossenen ersten Spule (16) umgeben ist, der eine weitere mit dem beweglichen Schaltstück (3) angetriebenen, vom Ausschaltstrom durchflossenen Spule (17) entgegengeschaltet ist.

3. Druckgasschalter nach Anspruch 1 oder 2, dadurch gekennzeichnet, daß die erste Spule

(16) von einem spiralig geschlitzten Hohlzylinder aus elektrisch leitendem Material gebildet ist, der mit dem Kolben (11) starr verbunden ist.

4. Druckgasschalter nach einem der Ansprüche 1 bis 3, dadurch gekennzeichnet, daß die zweite Spule (17) von einem spiralig geschlitzten hohlzylindrischen Teil (3a) des beweglichen Schaltstückes (3) gebildet ist.

5. Druckgasschalter nach Anspruch 4, dadurch gekennzeichnet, daß im Innern des hohlzylindrischen Teils (3a) des beweglichen Schaltstückes (3) ein ferromagnetischer Körper (18) angeordnet ist.

6. Druckgasschalter nach einem der Ansprüche 1 bis 5, dadurch gekennzeichnet, daß die Stirnflächen (19, 20) der Spulen (16, 17) Abbrandelektroden (21) tragen.

## Revendications

1. Interrupteur à gaz sous pression, du type comprenant une pièce de contact mobile (3) disposée dans une chambre de commutation (1) remplie d'un gaz et une pièce de contact antagoniste (4) chargée par un ressort dans la direction de l'ouverture de l'interrupteur et qui, au début du mouvement d'ouverture de la pièce de contact (3) suit cette dernière dans sa course, l'espace intérieur (2) de la chambre de commutation (1) étant subdivisé par une paroi (9) dont l'ouverture centrale est traversée par la pièce de contact mobile (3), et comportant, en outre, une paroi mobile dont le déplacement qui suit le mouvement d'ouverture provoque la compression du gaz se trouvant entre la paroi mobile et la paroi fixe (9), caractérisé par le fait que la paroi mobile est constituée par un piston (11) qui forme un côté frontal de la chambre de commutation (1), qui est chargé par un ressort dans la direction de l'ouverture de l'interrupteur et qui porte la pièce de contact antagoniste (4).

2. Interrupteur à gaz sous pression selon la revendication 1, caractérisé par le fait que la pièce de contact antagoniste (4) est entourée d'une première bobine (16) traversée par le courant de coupure, après sa séparation galvanique d'avec la pièce de contact mobile (3) et par rapport à laquelle est montée en opposition une autre bobine (17) qui est entraînée avec la pièce de contact mobile (3) et qui est traversée par le courant de coupure.

3. Interrupteur à gaz sous pression selon l'une ou l'autre des revendications 1 ou 2, caractérisé par le fait que la première bobine (16) est constituée par un cylindre creux à fente hélicoïdale, réalisé avec un matériau électriquement conducteur et relié rigidement au piston (11).

4. Interrupteur à gaz sous pression selon l'une ou l'autre des revendications 1 à 3, caractérisé par le fait que la seconde bobine (17) est constituée par un élément cylindrique creux (3a) à fente hélicdidale, de la pièce de contact mobile (3).

5. Interrupteur à gaz sous pression selon la revendication 4, caractérisé par le fait qu'à l'intérieur de l'élément cylindrique creux (3a) de la pièce de contact mobile. (3) est disposé un corps ferromagnétique (18).

6. Interrupteur à gaz sous pression selon l'une ou l'autre des revendications 1 à 5, caractérisé par le fait que les faces frontales (19, 20) des bobines (16, 17) portent des électrodes (21) résistant à l'arc électrique.

## Claims

1. Gas-blast contact breaker including a movable contact member (3) which is arranged in a gas-filled switching chamber (1) and a counter-contact member (4) which is springloaded in the break direction and which at the commencement of the breaking movement of the moving contact member (3) follows the latter, and wherein the interior (2) of the switching chamber (1) is divided by a wall (9) whose centre opening is penetrated by the movable contact member (3), and furthermore contains a second movable wall by means of whose movement, which follows the breaking movement, the gas which is present between the movable and the stationary wall (9) is compressed, characterised in that the movable wall consists of a plunger (11) which is springloaded in the break direction, forms a front side of the switching chamber (1) and supports the counter-contact member (4).

2. Gas-blast contact breaker as claimed in Claim 1, characterised in that following the galvanic separation from the movable contact member (3) the .counter-contact member (4) is surrounded by a first coil (16) which carries the breaking current and to which a further coil (17) is inversely connected, this further coil being operated by the movable contact member (3) and carrying the breaking current.

3. Gas-blast contact breaker as claimed in Claim 1 or 2, characterised in that the first coil (16) is formed by a spirally slotted hollow cylinder which consists of electrically conductive material and is rigidly connected to the plunger ( 11 ).

4. Gas-blast contact breaker as claimed in one of Claims 1 to 3, characterised in that the second coil (17) is formed by a spirally slotted hollow-cylindrical component (3a) of the movable contact member (3).

5. Gas-blast contact breaker as claimed in Claim 4, characterised in that a ferromagnetic body (18) is arranged in the inside of the hollow-cylindrical component (3a) of the movable contact member (3).

6. Gas-blast contact breaker as claimed in one of Claims 1 to 5, characterised in that the front sides (19, 20) of the coils (16, 17) support consumption electrodes (21).
